# EUROPÄISCHE PATENTSCHRIFT

(11) **EP 0 369 483 B1**
(45) Veröffentlichungstag und Bekanntmachung des Hinweises auf die Patenterteilung: **11.11.1992**
(21) Anmeldenummer: 89121346.4
(22) Anmeldetag: 17.11.1989
(51) Int. Cl.: B05B 15/12, B05B 5/08

(54) **Langgut-Pulverbeschichtungsanlage**
Installation for powder-coating long objects
Installation pour revêtir des objets longs

(30) Priorität: 17.11.1988 DE 3838927
(43) Veröffentlichungstag der Anmeldung: 23.05.1990
(73) Patentinhaber: COLUMBUS SYSTEM PATENT AG, CH-7000 Chur (CH)
(72) Erfinder: Berkmann, Adolf, D-7251 Weissach (DE)
(74) Vertreter: Zmyj, Erwin, Dipl.-Ing., Dipl.-Wirtsch.-Ing.

(56) Entgegenhaltungen:
- US-A- 3 952 699

## Beschreibung

Die Erfindung bezieht sich auf eine Langgut-Pulverbeschichtungsanlage mit einzelnen Behandlungsstationen mit denen eine Vorbehandlung, Trocknung, Oberflächenbeschichtung und Aushärtung der Beschichtung erfolgt, sowie einer Transportvorrichtung zum Transportieren des Langgutes von einer Behandlungsstation zur anderen.

Bei den üblichen Pulverbeschichtungsanlagen, in denen Gegenstände mit geringen Längenabmessungen beschichtet werden, ist es üblich die einzelnen Behandlungsstationen, bzw. die einzelnen Kammern in denen die jeweiligen Behandlungsvorgänge durchgeführt werden, in Längsrichtung hintereinander anzuordnen und die zu beschichtenden Gegenstände in Längsrichtung der jeweiligen Kammer durch diese Kammern mit einer kontinuierlich fördernden Transportvorrichtung hindurchzufördern. Dies ergibt einen großen Platzbedarf in Längsrichtung der Anlage, da für das Beschichten von Gegenständen insgesamt vier Behandlungsstationen notwendig sind, nämlich eine Vorbehandlungsstation, eine Trocknungsstation, eine Beschichtungsstation und eine Aushärtstation, die jeweils eine Kammer mit der entsprechenden Behandlungseinheit umfassen.

Wenn nun Langgut beschichtet werden soll, wobei hierfür wesentlich längere Kammern für die einzelnen Behandlungsstationen notwendig sind, so wird der Platzbedarf enorm groß. Eine gewisse Abhilfe wird dadurch geschaffen, daß nur zwei Behandlungskammern hintereinander angeordnet werden, wobei die nächsten zwei Behandlungskammern ebenfalls hintereinandergeordnet aber parallel zu den beiden ersten Behandlungskammern stehen und daß auf dem Weg von der zweiten zur dritten Behandlungskammer ein Wendeplatz für das Langgut bereitgestellt wird, um den Fördervorgang in der entgegengesetzten Richtung durch die anderen beiden Kammern durchführen zu können. Auch diese Anordnung benötigt wegen des Wendeplatzes noch einen sehr großen Platzbedarf.

Aufgabe der Erfindung ist, eine Langgut-Pulverbeschichtungsanlage der eingangs erläuterten Art so auszugestalten und die einzelnen Behandlungsstationen so anzuordnen, daß der Platzbedarf erheblich vermindert werden kann.

Diese Aufgabe wird ausgehend von einer Langgut-Pulverbeschichtungsanlage gemäß dem Oberbegriff des Anspruches 1 erfindungsgemäß dadurch gelöst, daß die einzelnen Behandlungsstationen Kammern zur vollständigen Aufnahme des Langgutes aufweisen, die in ihrer Längserstreckung quer zur Transportrichtung des Langgutes mit einem Pufferabstand hintereinander angeordnet sind, daß die einzelnen Kammern eine Ein- und Ausführöffnung aufweisen, deren Länge mindestend der Länge des Langgutes entspricht und sich in Längsrichtung der Kammer erstreckt und daß die Transportvorrichtung zum Ein- und Ausbringen des Langgutes in die Kammer und aus dieser heraus und zur schrittweisen Weiterbeförderung zur nächsten Kammer ausgebildet ist.

Durch diese parallele Anordnung der Kammern mit einem jeweiligen Pufferabstand hintereinander, wobei die Kammern mit ihrer Längsrichtung quer zur Transportrichtung stehen und das Langgut quer zu seiner Längserstreckung schrittweise von einer Kammer zur anderen transportiert wird, ist der benötigte Platzbedarf ganz erheblich reduziert worden. Zwar müssen die Kammern der einzelnen Behandlungsstationen eine Länge aufweisen, die mindestens der Länge des Langgutes entspricht, um dieses vollständig in der Kammer aufnehmen zu können, doch ergibt sich dieser benötigte Platzbedarf quer zur Transportrichtung nur aus der benötigten Länge der Kammern und in Transportrichtung aus der Breite der Kammern und dem notwendigen Pufferabstand. Bei der Hintereinanderanordnung sämtlicher Kammern ist zwar der Platzbedarf quer zur Transportrichtung geringer, dafür in Transportrichtung um ein mehrfaches größer. Selbst gegenüber der Anordnung von jeweils zwei Kammern hintereinander und der Bereitstellung eines Wendeplatzes ist der Platzbedarf bei der erfindungsgemäße Ausgestaltung wesentlich verringert, da der Wendeplatz entfällt. Da der Wendeplatz eine Breite aufweisen muß die größer ist als es der Länge des Langgutes entspricht, ist auch der Platzbedarf bei dieser Anordnung quer zur Transportrichtung verhältnismäßig groß.

Ein weiterer Nachteil der bekannten Anlagen die mit einer kontinuierlichen Förderung der Gegenstände durch die Kammern arbeiten, besteht darin, daß der Verschleppungsgrad für anhaftende Flüssigkeit sehr groß ist, wenn die Gegenstände aus der Vorbehandlungsstation weiter transportiert werden, was bei dem schrittweisen Transport gemäß der vorliegenden Erfindung entfällt, da die schrittweise Weiterbeförderung so eingerichtet werden kann, daß genügend Zeit zum Abtropfen der Flüssigkeit verbleibt, bevor sie in die Trocknungsstation befördert werden.

Da die Behandlungszeiten in den einzelnen Behandlungsstationen unterschiedlich sind, kann diesem Umstand bei der erfindungsgemäßen Anordnung der einzelnen Kammern und aufgrund der taktweisen Beförderung insofern Rechnung getragen werden, als zwischen den einzelnen Kammern Pufferabstände vorhanden sind, in denen die bereits behandelten Gegenstände vor der Einführung in die nächste Behandlungsstation in Bereitschaft gehalten werden können. Hierdurch kann die Aufenthaltsdauer der Gegenstände in den einzelnen Behandlungsstationen exakt der notwendigen Behandlungszeit angepaßt werden, wodurch sich in den einzelnen Behandlungsstationen kein Leerlauf ergibt. Dies hat zur Folge, daß beispielsweise die Vorbehandlungsstation und die Trocknungsstation außer Betrieb gesetzt werden können, wenn genügend Gegenstände in den Pufferzonen vorhanden sind und die nachfolgenden Behandlungsstationen, nämlich die Beschichtungsstation und die Aushärtstation können dann noch weiterarbeiten bis die anstehenden Gegenstände fertig behandelt sind, ohne daß die vorhergehenden Stationen noch in Betrieb gehalten werden müssen. Hierdurch ergibt sich eine rationellere Behandlung der Gegenstände die beschichtet werden sollen.

Eine bevorzugte Ausgestaltung ergibt sich dadurch, daß die Ein- und Ausführöffnungen im oberen Bereich jeder Kammer vorgesehen sind. Die zu behandelnden Gegenstände werden dabei von der Transportvorrichtung von oben in die Kammer abgelassen und nach der Behandlung nach oben wieder herausgeholt. Diese Anordnung der Ein- und Ausführöffnung hat den Vorteil, daß beide Seitenwände jeder Kammer für entsprechende Behandlungseinheiten freibleiben, so daß die Gegenstände beidseitig behandelt werden können.

Eine weitere vorteilhafte Ausgestaltung der Erfindung besteht darin, daß die Kammer in Längsrichtung geteilt ist und daß die beiden Teile zur Anpassung an unterschiedliches Langgut relativ zueinander quer zu ihrer Längserstreckung verschiebbar sind. Durch die Zweiteilung der Kammer in Längsrichtung und die Möglichkeit diese beiden Teile quer zu ihrer Längsrichtung relativ zueinander zu verschieben, wobei vorteilhafterweise ein Teil feststehend und der andere Teil verschiebbar ist, wird eine Anpassungsmöglichkeit an unterschiedliche Abmessungen der Gegenstände quer zur Längsrichtung der Kammer geschaffen, so daß man mit weniger Kammergrößen auskommt. Hierdurch ist die Kammergröße auf die jeweils zu behandelnden Gegenstände einstellbar, was auch den jeweiligen Behandlungsvorgang in günstiger Weise beeinflußt.

Gemäß einer vorteilhaften Ausgestaltung der Erfindung weist der eine Kammerteil ein schwenkbar gelagertes Bodenblech auf, das verschiebbar auf dem Boden des gegenüberliegenden Kammerteils aufliegt. Hierdurch kann trotz der Verschiebbarkeit kein Spalt im Bodenbereich entstehen.

Bei den bekannten Kammern, die bei solchen Anlagen zum Einsatz kommen, ist es weiterhin von Nachteil , daß die Behandlungseinheit fest in den Kammern installiert ist, so daß die Gegenstände an diesen Behandlungseinheiten vorbeitransportiert werden müssen. Dies ist bei Langgut nachteilig, da sehr lange Kammern zur Verfügung gestellt werden müssen.

Dieser Nachteil wird durch eine vorteilhafte Ausgestaltung dadurch behoben, daß die einzelnen Kammern eine in Längsrichtung der Kammer in deren Inneren verfahrbare Behandlungseinheit, einen Behandlungsbereich sowie zumindest einen Bereitstellungsbereich für die Behandlungseinheit außerhalb des Behandlungsbereiches am Ende der Kammer aufweisen.

Durch die Verfahrbarkeit der jeweiligen Behandlungseinheit können sehr lange Gegenstände und zwar bis zu einer Länge, die der Länge des Arbeitsbereiches entspricht, vollständig behandelt werden, bevor sie die Kammer verlassen. Dies ist insbesondere in der Vorbehandlungsstation vorteilhaft, weil der zu behandelnde Gegenstand erst nach dem Abtropfen der anhaftenden Flüssigkeit aus der Kammer gelangt, wodurch wenig Flüssigkeit mitgeschleppt wird, was bei einem kontinuierlichen Durchlauf durch eine Kammer nicht zu vermeiden ist. Der Bereitstellungsbereich dient zur Aufnahme der Behandlungseinheit, wenn die Kammer gereinigt werden soll, oder wenn Gefahr bestehen sollte, daß beim Einbringen der Gegenstände in die Kammer die Behandlungseinheit beschädigt werden könnte.

Die grundlegende Ausbildung der Kammer, nämlich die geteilte Ausgestaltung und damit die Anpaßbarkeit an unterschiedlich große Gegenstände sowie die Anordnung der Behandlungseinheit als fahrbare Einheit sind unabhängig von dem Einsatz der Kammer an den einzelnen Behandlungsstationen gleich. Unterschiedlich sind nur die einzelnen Behandlungseinheiten, die dem jeweiligen Behandlungsvorgang angepaßt sind.

Für die Vorbehandlung weist gemäß einer Ausgestaltung der Erfindung die verfahrbare Behandlungseinheit zumindest eine Sprühdüse auf, die wahlweise an eine Quelle für Reinigungs- oder Behandlungsflüssigkeit und eine Quelle für Spülflüssigkeit anschließbar ist und am Boden der Kammer ist eine Auffangrinne kippbar gelagert, die die aufgefangene Flüssigkeit je nach Kippstellung entweder in einen Behälter für Behandlungsflüssigkeit oder einen Behälter für Spülflüssigkeit leitet. In dieser Kammer werden die zu beschichtenden Gegenstände gereinigt, entfettet, phosphatiert und anschließend abgespült, so daß sie dann in der nächsten Behandlungsstation getrocknet werden können. Hierzu umfaßt gemäß einer anderen Ausgestaltung der Erfindung die verfahrbare Behandlungseinheit zumindest eine mit Infrarotstrahlern und Reflektoren besetzte Einheit, die sich annähernd über den gesamten Innenumfang längs eines Kammerabschnittes erstreckt. Hierdurch ist der zu behandelnde Gegenstand von allen Seiten einer Wärmebehandlung unterworfen. Eine so ausgestaltete Kammer findet auch Anwendung zum Aushärten des auf dem Gegenstand aufgetragenen Pulverlackes. Speziell für die Trocknung des Gegenstandes bei der Entfernung von Haftwasser ist es nach einer weiteren Ausgestaltung der Erfindung vorteilhaft, wenn zusätzlich zu den Infrarotstrahlern Luftausblasedüsen an der verfahrbaren Behandlungseinheit vorgesehen sind, um den Trocknungsvorgang zu beschleunigen.

Für das Beschichten des vorbehandelten Gegenstandes umfaßt gemäß einer anderen Ausgestaltung der Erfindung die verfahrbare Behandlungseinheit zumindest eine Sprühdüse für das Pulver und eine der Sprühdüse gegenüberliegende Absaugvorrichtung. Auch bei dieser Ausgestaltung der Kammer speziell für den Beschichtungsvorgang macht sich die Veränderbarkeit der Kammerbreite günstig bemerkbar, weil immer mit dem richtigen Abstand zwischen Sprühdüse und dem zu beschichtenden Gegenstand einerseits und dem richtigen Abstand zwischen dem zu beschichtenden Gegenstand und der Absaugvorrichtung gearbeitet werden kann, wodurch die Qualität des aufgetragenen Pulverlackes stets gleichbleibend ist. Außerdem kann durch diese Anpaßbarkeit der Kammergröße der Pulverdurchsatz auf die jeweiligen zu beschichtenden Gegenstände besser angepaßt werden.

Obwohl Kammern dieser Art eine Absaugvorrichtung für das überflüssige, an dem zu beschichtenden Gegenstand vorbeiströmende Pulver aufweisen, ist es nicht zu vermeiden, daß sich überschüssiges Pulver auch noch an den Innenwänden in dem Arbeitsbereich absetzt. Vor jedem Farbwechsel muß dieses Pulver entfernt werden, weil es sich durch die innerhalb der Kammer herschenden Luftströmung, die durch die Absaugvorrichtung hervorgerufen wird, von der Wand lösen und auf den zu beschichtenden Gegenstand niederschlagen kann. Da sich die Farben nicht zu einer Mischfarbe vermischen, sind die andersfarbigen Pulverteilchen auf dem zu beschichtenden Gegenstand sofort zu sehen, was zu Ausschuß führt.

Um diesen Nachteil zu vermeiden sind gemäß einer weiteren Ausgestaltung der Erfindung innerhalb der Kammer Sprühvorrichtungen für Spülflüssigkeit vorgesehen, die zum gleichmäßigen Absprühen der gesamten Innenwandfläche des Arbeitsbereiches der Kammer dienen. Zur Durchführung des Reinigungsvorganges wird die Behandlungseinheit in den Bereitstellungsbereich gefahren, wo sie einerseits den Reinigungsvorgang nicht stört und andererseits gegen Spritzwasser geschützt ist. Durch diese Ausgestaltung enfällt die bisher übliche lästige Handarbeit beim Reinigen der Kammer, die bisher unter Zuhilfenahme von Flüssigkeit und großen Gummischabern durchgeführt wurde. Die Innenwandflächen können nun mittels der Sprühvorrichtungen abgespült werden. Selbst wenn nicht alle Pulverteilchen restlos von der Innenwand abgespült werden können, so ist es ohne Einfluß auf den nachfolgenden andersfarbigen Pulversprühvorgang, da die benetzten Pulverteilchen durch die in der Kammer herschende Luftströmung nicht mehr mitgerissen werden können und somit nicht mehr auf den in der Kammer befindlichen zu beschichtenden Gegenstand gelangen. Diese Ausgestaltung erspart also nicht nur die notwendige Handarbeit, da der Spülvorgang automatisch nach dem Herausfahren der Pulversprühvorrichtung und der Absaugvorrichtung durchgeführt wird, sondern ermöglicht auch ein wesentlich rascheres Reinigen der Kammer, wodurch die Umrüstzeiten für einen andersfarbigen Pulversprühvorgang wesentliche verkürzt werden können.

Eine bevorzugte Ausgestaltung der Erfindung ist dadurch gekennzeichnet, daß die Kammer einen im wesentlichen rechteckigen Querschnitt mit abgerundeten Übergängen zwischen den Seitenwänden und dem Decken- und Bodenbereich aufweist und daß die Sprühvorrichtungen in den oberen abgerundeten Übergängen angeordnet sind und Spülflüssigkeit sowohl zum Deckenbereich als auch zum Wandbereich aussprühen. Durch die Ausbildung von abgerundeten Übergängen und die Anordnung der Sprühvorrichtungen in diesem Bereich ist es möglich einen gleichmäßigen Wassersprühfilm auf der Innenwand des Arbeitsbereiches zu erzeugen und Ablagerungen zu vermeiden, wie sie in Ecken auftreten könnten.
Die Erfindung wird nachstehend anhand eines in der Zeichnung dargestellten bevorzugten Ausführungsbeispieles näher erläutert.

In der Zeichnung zeigen:
Fig. 1 : eine Draufsicht einer Langgut-Pulverbeschichtungsanlage in schematischer Darstelllung;
Fig. 2 : eine schaubildliche Darstellung der einzelnen als Behandlungsstationen dienenden Kammern in ihrer Anordnung innerhalb der Beschichtungsanlage;
Fig. 3 : eine schaubildliche Darstellung einer Kammer mit einer Behandlungseinheit für die Vorbehandlung der zu beschichtenden Gegenstände;
Fig. 4 : eine schaubildliche Darstellung einer Kammer mit einer Behandlungseinheit für das Trocknen der vorbehandelten Gegenstände;
Fig. 5 eine schaubildliche Darstellung einer Kammer mit einer Behandlungseinheit zum Pulverbeschichten der Gegenstände;
Fig. 6 : eine schaubildliche Darstellung einer Kammer mit einer Behandlungseinheit zum Aushärten der aufgebrachten Pulverlackschicht.

Die schematische Darstellung in Fig. 1 zeigt die grundsätzliche Anordnung der einzelnen mit I bis IV bezeichneten Behandlungsstationen, die jeweils eine Kammer und eine darin eingesetzte Behandlungseinheit aufweisen, wobei die Kammern im wesentlichen untereinander gleich ausgeführt sind, während die Behandlungseinheit dem jeweiligen Behandlungsvorgang angepaßt sind.

Die Kammern der einzelnen Behandlungsstationen sind parallel zueinander angeordnet, wobei zwischen den einzelnen Kammern bzw. Behandlungsstationen jeweils ein Zwischenraum V vorgesehen ist, der als Pufferzone zur Zwischenlagerung der in den jeweiligen Behandlungsstationen behandelten Gegenstände dient, bevor sie in die nächste Behandlungsstation eingebracht werden. Diese Pufferzonen sind notwendig, weil die Behandlungszeiten in den einzelnen Behandlungsstationen unterschiedlich sind.

Wie aus der schematischen Darstellung ersichtlich, umfaßt jede Behandlungsstation eine Kammer 1 mit einem Arbeitsbereich 2 und zwei Bereitstellungsbereichen 3, von denen jeweils einer am Ende des Arbeitsbereiches ausgebildet ist. Innerhalb einer jeden Kammer ist eine Behandlungseinheit längs Schienen 4 verfahrbar, wobei die Behandlungseinheiten der aufeinanderfolgenden Stationen mit 5, 6, 7 und 8 bezeichnet sind. Im dargestellten Ausführungsbeispiel befinden sich die Behandlungseinheiten jeweils an dem in der Zeichnung linken Ende der Kammern im Bereitstellungsbereich 3, in den sie bei der Beschickung der Kammer mit zu behandelnden Langgut oder bei der Reinigung der Kammer verfahren werden. Die Bereitstellungsbereiche 3 sind von den Arbeitsbereichen 2 durch kurze Trennwände bzw. Flansche getrennt, um ein Übertreten der Behandlungsflüssigkeit, Reinigungsflüssigkeit oder des Pulverlackes aus dem Arbeitsbereich in den Bereitstellungsbereich zu verhindern. Die Trennwände sind aber nur so kurz ausgeführt, daß sie ein Verfahren der Behandlungseinheit nicht behindern.

Oberhalb der einzelnen Behandlungsstationen ist ein durch Schienen 9 schematisch angedeutetes Transportsystem vorgesehen, mit dessen Hilfe das zu behandelnde Langgut von einer Behandlungsstation zum Puffer und von dort in die nächste Behandlungsstation transportiert werden kann.

Mit 10 und 11 sind Auffangbehälter bezeichnet, die der Behandlungsstation I zugeordnet sind und zum Auffangen von Behandlungsflüssigkeit und Spülflüssigkeit dienen.

Mit 12 sind Filter bezeichnet, die der Behandlungsstation III zugeordnet sind, in welcher die Pulverbeschichtung stattfindet und die zum Rückgewinnen der aus dem Arbeitsraum abgesaugten überschüssigen Pulvermenge dienen.

In Fig. 2 sind zur besseren Veranschaulichung die einzelnen Kammern der verschiedenen Behandlungsstationen in schaubildlicher Darstellung gezeigt. Diese Darstellung zeigt auch das zu behandelnde Langgut, welches mit 13 bezeichnet ist und im dargestellten Beispiel aus einzelnen Rohren besteht, die an einer entsprechenden Haltevorrichtung aufgenommen sind, die vom Transportsystem schrittweise von einer Behandlungsstation zur anderen befördert wird.

Anhand der Figuren 3 bis 6 wird die grundsätzliche Ausgestaltung der in den einzelnen Behandlungsstationen zum Einsatz kommende Kammern und die unterschiedlichen Behandlungseinheiten innerhalb der Kammer erläutert. Aus den Figuren 3 bis 6 ist ein wesentliches Merkmal der Kammer erkennbar, das darin besteht, daß die Kammer, die insgesamt mit 1 bezeichnet ist, in Längsrichtung geteilt ist und zwei Kammerteile 14 und 15 aufweist, von denen der Kammerteil 14 auf Schienen 16 quer zur Längsrichtung der Kammer verschiebbar ist, so daß die Kammerbreite den jeweiligen zu behandelnden Gegenständen angepaßt werden kann. Die jeweilige Kammer weist einen im wesentlichen rechteckigen Querschnitt mit abgerundeten Übergängen 17 und 18 zwischen den Seitenwänden 19 und dem Deckenbereich 20 einerseits sowie zwischen den Seitenwänden 19 und dem Bodenbereich 21 andererseits auf. Im Deckenbereich 20 ist eine in Längsrichtung sich erstreckende Öffnung 22 vorgesehen, die zum Einführen und Herausführen von langgestreckten Gegenständen beispielsweise Rohren 13 dient. Der verschiebbare Teil 14 der Kammer 1 weist in seinem Bodenbereich 21 ein schwenkbar gelagertes Bodenblech 23 auf, das auf dem Boden des feststehenden Kammerteils 15 aufruht und sich bei Verschiebung des Kammerteils 14 dem schrägen Bodenverlauf des feststehenden Kammerteils anpaßen kann. Dieser grundsätzliche Kammeraufbau ist für alle Kammern gleich, unabhängig davon, welcher Behandlungsstation sie zugeordnet sind.

Nachstehend werden die unterschiedlichen Behandlungseinheiten innerhalb der Kammern beschrieben die notwendig sind, um den Gegenstand vorzubehandeln, zu trocknen, zu beschichten und anschließend die aufgetragene Schicht zu erhärten.

Wie aus Fig. 3 ersichtlich, ist im Inneren der Kammer 1 an jeder Seitenwand jeweils eine Behandlungseinheit 5 zum Vorbehandeln, d. h. Reinigen, Entfetten und Abspülen sowie Phosphatieren des zu beschichtenden Gegenstandes vorgesehen. Jede Behandlungseinheit 5 ist an Schienen 4 in Längsrichtung der Kammer verfahrbar und weist Rohrleitungen 24 und Sprühdüsen 25 auf. Aus diesen Sprühdüsen wird wahlweise Behandlungsflüssigkeit zum Reinigen, Entfetten und Phosphatieren der Gegenstände oder Spülflüssigkeit ausgesprüht, um den Gegenstand nach der Behandlung abzuspülen. Unterhalb des Bodenbleches 23 ist am feststehenden Kammerteil 15 eine kippbare Rinne 26 vorgesehen, die in der einen Kippstellung die Behandlungsflüssigkeit in einen Auffangbehälter und in der anderen Kippstellung die Spülflüssigkeit in einen anderen Auffangbehälter, die nur in Fig. 1 dargestellt sind, leitet. Damit die Flüssigkeit trotz des Bodenbleches 23 zur Kipprinne 26 gelangen kann, ruht das Bodenblech 23 auf Rampen 27 auf, die am Boden des feststehenden Teils angeordnet sind, so daß zwischen dem Boden des feststehenden Teils und dem Bodenblech ein gewisser Spalt verbleibt.

In Fig. 4 ist die Kammer 1 als Trockenstation ausgebildet. Hierfür ist innerhalb der Kammer an jeder Seitenwand längs der Schienen 4 eine Behandlungseinheit 6 verfahrbar, die Infrarotstrahler 28 und Luftausblasedüsen 29 aufweist, um den aus der Kammer gemäß Fig. 3 kommenden Gegenstand zu trocknen.

Fig. 5 zeigt die Kammer als Beschichtungsstation. Hier ist an jeder Seitenwand längs der Schienen 4 eine Behandlungseinheit 7 verfahrbar angeordnet, die Sprühdüsen 30 und eine Absaugvorrichtung 31 aufweist. Bei der gegenüberliegenden Einheit sind Sprühdüsen und Absaugvorrichtungen so angeordnet, daß den Sprühdüsen jeweils eine Absaugvorrichtung unmittelbar gegenübersteht. Diese Kammer ist auch noch im Übergangsbereich 17, d. h. im Übergang zwischen der Seitenwand und dem Deckenbereich mit einer Sprühvorrichtung 32 versehen, die aus einem Wasserrohr und Sprühdüsen besteht, die zum Abspülen der gesamten Innenwandflächen dienen, was bei jedem Farbwechsel notwendig ist, um die an der Wand haftenden Pulverteilchen, die trotz Absaugvorrichtung an die Wand gelangen, abzuspülen.

Bei der Ausgestaltung nach Fig. 6 dient die Kammer als Aushärtestation für die aufgetragene Lackschicht. Zu diesem Zweck sind an beiden Seitenwänden verfahrbare Behandlungseinheiten 8 angeordnet, die Infrarotstrahler 33 aufweisen, um die aufgetragene Pulverschicht durch Wärmeeinwirkung zum Gelieren zu bringen und dabei den im Pulverlack enthaltenen Härter zu aktivieren.

## Patentansprüche

1. Langgut-Pulverbeschichtungsanlage mit einzelnen Behandlungsstationen, in denen eine Vorbehandlung, Trocknung, Oberflächenbeschichtung und Aushärtung der Beschichtung erfolgt, sowie einer Transportvorrichtung zum Transportieren des Langgutes von einer Behandlungsstation zur anderen, **dadurch gekennzeichnet**, daß die einzelnen Behandlungsstationen (I, II, III, IV) Kammern (1) zur vollständigen Aufnahme des Langgutes (13) aufweisen, die in ihrer Längserstreckung quer zur Transportrichtung des Langgutes mit einem Pufferabstand V hintereinander angeordnet sind, daß die einzelnen Kammern eine Ein- und Ausführöffnung (22) aufweisen, deren Länge mindestens der Länge des Langgutes (13) entspricht und sich in Längsrichtung der Kammer (1) erstreckt und daß die Transportvorrichtung (9) zum Ein- und Ausbringen des Langgutes (13) in die Kammer (1) und aus dieser heraus und zur schrittweisen Weiterbeförderung zur nächsten Kammer ausgebildet ist.

2. Langgut-Pulverbeschichtungsanlage nach Anspruch 1, **dadurch gekennzeichnet**, daß die Ein- und Ausführöffnung (22) im oberen Bereich jeder Kammer vorgesehen ist.

3. Langgut-Pulverbeschichtungsanlage nach Anspruch 1 oder 2, **dadurch gekennzeichnet**, daß die Kammer (1) in Längsrichtung geteilt ist und daß die beiden Teile (14, 15) zur Anpassung an unterschiedliches Langgut relativ zueinander quer zu ihrer Längserstreckung verschiebbar sind.

4. Langgut-Pulverbeschichtungsanlage nach Anspruch 3, **dadurch gekennzeichnet**, daß der eine Kammerteil (14) ein schwenkbar gelagertes Bodenblech (23) aufweist, das verschiebbar auf den Boden (21) des gegenüberliegenden Kammerteils (15) aufruht.

5. Langgut-Pulverbeschichtungsanlage nach einem der Ansprüche 1 bis 4, **dadurch gekennzeichnet**, daß die einzelnen Kammern eine in Längsrichtung der Kammer in deren Inneren verfahrbare Behandlungseinheit (5, 6, 7, 8), einen Behandlungsbereich (2) sowie zumindest einen Bereitstellungsbereich (3) für die Behandlungseinheit außerhalb des Behandlungsbereiches am Ende der Kammer aufweisen.

6. Langgut-Pulverbeschichtungsanlage nach Anspruch 5, **dadurch gekennzeichnet**, daß die verfahrbare Behandlungseinheit (5) zumindest eine Sprühdüse (25) aufweist, die wahlweise an eine Quelle für Reinigungs- oder Behandlungsflüssigkeit und eine Quelle für Spülflüssigkeit anschließbar ist und daß am Boden der Kammer eine Auffangrinne (26) kippbar gelagert ist, die die aufgefangene Flüssigkeit je nach Kippstellung entweder in einen Behälter für Behandlungsflüssigkeit oder einen Behälter für Spülflüssigkeit leitet.

7. Langgut-Pulverbeschichtungsanlage nach Anspruch 5, **dadurch gekennzeichnet**, daß die verfahrbare Behandlungseinheit (6; 8) zumindest eine mit Infrarotstrahlern (28; 33) und Reflektoren besetzte Einheit umfaßt, die sich annähernd über den gesamten Innenumfang längs eines Kammerabschnittes erstreckt.

8. Langgut-Pulverbeschichtungsanlage nach Anspruch 7, **dadurch gekennzeichnet**, daß Luftausblasedüsen (29) an der verfahrbaren Behandlungseinheit (6) vorgesehen sind.

9. Langgut-Pulverbeschichtungsanlage nach Anspruch 5, **dadurch gekennzeichnet,** daß die verfahrbare Behandlungseinheit (7) zumindest eine Sprühdüse (30) für das Pulver und eine der Sprühdüse gegenüberliegende Absaugvorrichtung (31) umfaßt.

10. Langgut-Pulverbeschichtungsanlage nach einem der Ansprüche 1 bis 9, **dadurch gekennzeichnet**, daß innerhalb der Kammer Sprühvorrichtungen (32) für Spülflüssigkeit vorgesehen sind, die zum gleichmäßigen Absprühen der gesamten Innenwandfläche des Arbeitsbereiches (2) der Kammer (1) dienen.

11. Langgut-Pulverbeschichtungsanlage nach Anspruch 10, **dadurch gekennzeichnet**, daß die Kammer einen im wesentlichen rechteckigen Querschnitt mit abgerundeten Übergängen (17, 18) zwischen den Seitenwänden (19) und dem Decken- und Bodenbereich (20, 21) aufweist und daß die Sprühvorrichtungen (32) in den oberen abgerundeten Übergängen (17) angeordnet sind und Spülflüssigkeit sowohl zum Deckenbereich (20) als auch zum Wandbereich (19) aussprühen.

## Claims

1. An apparatus for the powder-coating of long material, having individual treatment stations in which pre-treatment, drying, surface coating and hardening of the coating is effected, and a conveying device for conveying the long material from one treatment station to the other, characterised in that the individual treatment stations (I, II, III, IV) have chambers (1) for completely receiving the long material (13) and disposed one behind the other at a buffer space V apart with their longitudinal extent transverse to the conveying direction of the long material, that the individual chambers have an insertion and removal opening (22) whose length corresponds at least to the length of the long material (13) and which extends in the longitudinal direction of the chamber (1), and that the conveying device (9) is constructed for inserting and removing the long material (13) into and out of the chamber (1) and for further conveying it to the next chamber in a stepwise manner.

2. An apparatus for the powder-coating of long material as claimed in claim 1, characterised in that the insertion and removal opening (22) is provided in the top region of each chamber.

3. An apparatus for the powder-coating of long material as claimed in claim 1 or 2, characterised in that the chamber (1) is divided in its longitudinal direction, and that the two parts (14, 15) are displaceable relative to one another transversely to their longitudinal extent for the purpose of adaptation to different long material.

4. An apparatus for the powder-coating of long material as claimed in claim 3, characterised in that one part (14) of the chamber has a pivotably mounted bottom plate (23) which is displaceably supported on the bottom (21) of the opposite part (15) of the chamber.

5. An apparatus for the powder-coating of long material as claimed in one of the claims 1 to 4, characterised in that the individual chambers have a treatment unit (5, 6, 7, 8) which is movable in the longitudinal direction of the chamber in the interior thereof, a treatment region (2) and at least one preparation region (3) for the treatment unit outside the treatment region at the end of the chamber.

6. An apparatus for the powder-coating of long material as claimed in claim 5, characterised in that the movable treatment unit (5) has at least one spraying nozzle (25) which is selectively connectible to a source of cleaning or treatment fluid and a source of rinsing fluid, and that a collecting trough (26) is tiltably mounted on the bottom of the chamber and, according to its tilted position, conducts the collected fluid either into a reservoir for treatment fluid or a reservoir for rinsing fluid.

7. An apparatus for the powder-coating of long material as claimed in claim 5, characterised in that the movable treatment unit (6; 8) comprises at least one unit which is equipped with infrared radiators (28; 33) and reflectors and which extends approximately over the entire internal circumference along a portion of the chamber.

8. An apparatus for the powder-coating of long material as claimed in claim 7, characterised in that air-blast nozzles (29) are provided on the movable treatment unit (6).

9. An apparatus for the powder-coating of long material as claimed in claim 5, characterised in that the movable treatment unit (7) has at least one spraying nozzle (30) for the powder and a suction device (31) located opposite the spraying nozzle.

10. An apparatus for the powder-coating of long material as claimed in one of the claims 1 to 9, characterised in that spraying devices (32) for rinsing fluid are provided within the chamber and serve for the uniform spraying of the entire inside wall surface of the working region (2) of the chamber (1).

11. An apparatus for the powder-coating of long material as claimed in claim 10, characterised in that the chamber has a substantially rectangular cross section with rounded transitions (17, 18) between the side walls (19) and the top and bottom regions (20, 21), and that the spraying devices (32) are disposed in the upper rounded transitions (17) and spray out rinsing fluid to the top region (20) and also to the wall region (19).

## Revendications

1. installation qui permet de réaliser le revêtement par poudre des produits longs à l'intérieur de stations de traitement séparées dans lesquelles on réalise un traitement préparatoire, un séchage, un revêtement superficiel et un durcissement du revêtement, et se rapporte à un dispositif qui permet de transporter le produit long d'une station de traitement à l'autre, caractérisée en ce que les stations de traitement séparées (I, II, III, IV) disposent de chambre (1) qui assurent la prise en charge complète du produit long (13) et qui sont disposées les unes derrière les autres dans le sens de la longueur et perpendiculairemet au sens du transfert du produit long, avec un intervalle pour le stockage V, en ce que les chambres séparées présentent une ouverture d'entrée et de sortie (22), dont la longueur correspond au minimum à la longueur du produit long (13) qui se présente dans le sens de la longueur de la chambre (1) et en ce que la direction du transfert (9) est conçue pour permettre l'introduction et l'évacuation du produit long (13) dans la chambre (1) et hors de celle-ci et est conçue pour la progression pas à pas du produit long jusqu'à la chambre suivante.

2. installation qui permet de réaliser le revêtement par poudre des produits longs selon la revendication 1, caractérisée en ce que l'ouverture d'entrée et de sortie (22) est prévue dans la partie supérieure de chaque chambre.

3. installation qui permet de réaliser le revêtement par poudre des produits longs selon la revendication 1 ou 2, caractérisée en ce que la chambre (1) est divisée dans le sens de la longueur et en ce que les deux parties (14 et 15) sont mobiles l'une part rapport à l'autre et perpendiculairement au sens de la longueur, de façon à pouvoir s'adapter aux différents produits longs.

4. installation qui permet de réaliser le revêtement par poudre des produits longs selon la revendication 3, caractérisée en ce que l'une des parties (14) de la chambre dispose d'une tôle de fond (23) pivotante qui repose de façon que l'on puisse la déplacer sur le fond (21) de la partie (15) de la chambre, placée en vis-à-vis.

5. installation qui permet de réaliser le revêtement par poudre des produits longs selon une des revendications allant de 1 à 4, caractérisée en ce que les chambres séparées présentent une unité de traitement mobile (5,6,7,8) dans le sens de la longueur de la chambre et qui se trouve à l'intérieur de la chambre, une zone de traitement (2) de même qu'au moins, une zone d'approvisionnement (3) pour l'unité de traitement, en dehors de la zone de traitement, à l'extrémité de la chambre.

6. installation qui permet de réaliser le revêtement par poudre des produits longs selon la revendication 5, caractérisée en ce que l'unité de traitement mobile (5) présente au moins une buse de pulvérisation (25), que l'on peut raccorder au choix à une source de liquide de nettoyage ou de traitement et à une source de liquide de rinçage et en ce que, au niveau du fond de la chambre, se trouve une rigole collectrice (26) que l'on peut basculer et qui, selon la position de bascule, conduit le liquide récupéré soit dans un conteneur pour liquide de traitement, soit dans un conteneur pour liquide de rinçage.

7. installation qui permet de réaliser le revêtement par poudre des produits longs selon la revendication 5, caractérisée en ce que l'unité de traitement mobile (6,8) comprend au moins une unité occupée par des sources de rayonnements infrarouge (28, 33) et par des réflecteurs, unité qui s'étend à peu près sur tout l'espace intérieur le long de l'un des éléments de la chambre.

8. installation qui permet de réaliser le revêtement par poudre des produits longs selon la revendication 7, caractérisé en ce que l'on a prévu de placer des buses d'air comprimé (29) au niveau de l'unité de traitement mobile (6).

9. installation qui permet de réaliser le revêtement par poudre des produits longs selon la revendication 5, caractérisée en ce que l'unité de traitement mobile (7) comprend au moins une buse de pulvérisation (30) pour la poudre et un dispositif d'aspiration (31) placé en face de la buse de pulvérisation.

10. installation qui permet de réaliser le revêtement par poudre les produits longs selon une des revendications allant de 1 à 9, caractérisé en ce que, à l'intérieur de la chambre, on a prévu des dispositifs de pulvérisation (32) pour le liquide de rinçage, qui servent à nettoyer, par une pulvérisation régulière, la totalité de la surface des parois intérieures, dans la zone de travail (2) de la chambre (1).

11. installation qui permet de réaliser le revêtement par poudre des produits longs selon la revendication 10, caractérisé en ce que la chambre présente une section transversale pratiquement rectangulaire, dont les raccords (17, 18) situés entre les parois latérales (19) et les zones supérieures et inférieure (20, 21) sont arrondis, et en ce que les dispositifs de pulvérisation (32) sont placés au niveau de l'arrondi des raccords supérieurs (17) et pulvérise le liquide de rinçage aussi bien en haut (20) que sur les côtés (19).
